# EUROPÄISCHE PATENTSCHRIFT

(11) **EP 1 208 998 B1**
(45) Veröffentlichungstag und Bekanntmachung des Hinweises auf die Patenterteilung: **06.06.2007**
(21) Anmeldenummer: 00811089.2
(22) Anmeldetag: 17.11.2000
(51) Int. Cl.: B42C 9/00

(54) **Leimwerk zum Auftragen eines Klebstoffes**
Device for applying an adhesive
Dispositif pour appliquer un adhésif

(43) Veröffentlichungstag der Anmeldung: 29.05.2002
(73) Patentinhaber: GRAPHA-HOLDING AG, 6052 Hergiswil (CH)
(72) Erfinder: Fischer, Peter, 8404 Winterthur (CH); Ammann, Fritz, 8500 Frauenfeld (CH)

(56) Entgegenhaltungen:
- EP-A- 0 839 584
- DE-A- 19 722 456
- US-A- 5 693 142

## Beschreibung

Die Erfindung betrifft ein Leimwerk zum Auftragen eines Klebstoffes auf den Rücken oder angrenzende Bereiche eines in einer Fördereinrichtung vorbeigeführten Buchblocks zusammengetragener Druckbogen, bestehend aus einer Klebstoff enthaltenden Wanne, in die wenigstens eine den Klebstoff aufnehmende und an den Rücken des Buchblocks übertragende, gleichsinnig mit dem Buchblock angetriebene Auftragswalze eintaucht, welcher über dem Leimniveau in der Wanne ein durch einen veränderbaren Abstand von der Auftragswalze die auf den Buchblockrücken zu übertragende Leimfilmdicke bestimmender, zur Verstellung ein Betätigungsorgan aufweisender Rakel zugeordnet ist. Für eine qualitativ hochwertige Klebebindung ist die Beleimung des Rückens eines Buchblocks entscheidend. Das Beleimen mit zum Buchrücken verstellbaren Auftragswalzen beeinflusst die Qualität der Beleimung günstig. In vielen Fällen wird der Klebstoff mit zwei hintereinander angeordneten Walzen übertragen und dabei mechanisch minimal zwischen die Blattkanten eingetrieben, sodass eine Einbettung der Blätter in den übertragenen Klebstoff entsteht.
Die aufzutragende Klebstoffmenge wird durch ein steuerbares Rakel dosiert, damit sie u.a. nicht in das Buchinnere eindringen kann. Die Walzenhöheneinstellung und die Rakelstellung sind dabei sorgfältig aufeinander abzustimmen. Der zuviel aufgetragene Klebstoff wird abschliessend von einem vertikal verstellbaren Abstreichrakel oder einer Egalisierwalze ausgeglichen.

Bei bekannten Leimwerken werden die Rakel manuell oder über motorisch angetriebene Kurvenscheiben, die auf einen mit der Rakelwelle verbundenen Steuerhebel einwirken, verstellt bzw. eingestellt. Es sind auch Vorrichtungen bekannt, bei denen die Rakel mittels Stellmotoren, die ein Differential- oder Planetengetriebe ansteuern, verstellbar sind.
Auch von Pneumatikzylindern angetriebene Rakel, denen ein verstellbarer Anschlag zugeordnet ist, sind bekannt.

Diese bekannten Vorrichtungen weisen einen relativ hohen Konstruktionsaufwand auf und es sind zu ihrer Wirksamkeit mehrere Elemente beteiligt. Dadurch leidet die Einstellgenauigkeit, insbesondere durch vorhandenes resp. unumgängliches Spiel. Ungenauigkeit ist auch bei pneumatischer Betätigung eines Rakels unvermeidbar, da sich die Geschwindigkeit eines pneumatischen Antriebs nicht proportional zur Maschinengeschwindigkeit verändern lässt.

Die vorveröffentlichte US 5 693 142 betrifft eine Einrichtung zum Aufbringen eines Klebstoffes auf den Rücken eines Buchblocks mittels angetriebenem Rad, das in ein Leimbecken eintaucht und Leim auf den passierenden Buchblockrücken überträgt.

Durch die DE 197 22 456 A1 ist eine Einrichtung zum Auftragen eines flüssigen oder pastösen Mediums auf breite Papierbahnen vorbekannt geworden, die in der papierherstellenden Industrie zum Leimauftrag oder Farbaufstrich verwendet wird.

Deshalb ist es Aufgabe der vorliegenden Erfindung, ein Leimwerk nach der eingangs beschriebenen Art zu schaffen, mit dem auf eine einfache Weise eine genaue und zuverlässige Verstellung eines Rakels erzielt werden kann.

Erfindungsgemäss wird diese Aufgabe dadurch gelöst, dass das als schwenkbare Welle ausgebildete Betätigungsorgan des Rakels mit einem Antriebsorgan eines steuerbaren Elektromotors antriebsverbunden ist, wodurch gegenüber den bekannten Ausführungen weniger Raum beansprucht und auf einfache Art eine direkte Antriebsverbindung mit einem Elektromotor erzielt wird.

Zur Betätigung eines Rakels eignet sich in hohem Masse ein als Linearmotor ausgebildeter Elektromotor, da kleine Massen zu beschleunigen sind.

Selbstverständlich bewährt sich auch ein rotativ arbeitender Elektromotor zur Betätigung eines Rakels.

Anschliessend wird die Erfindung unter Bezugnahme auf die Zeichnung, auf die bezüglich aller in der Beschreibung nicht näher erwähnten Einzelheiten verwiesen wird, anhand zweier Ausführungbeispiele erläutert. In der Zeichnung zeigen:
- Fig. 1: eine räumliche Darstellung eines Leimwerkes eines Klebebinders und
- Fig. 2: eine räumliche Darstellung eines alternativen Leimwerks eines Klebebinders.

Fig. 1 und 2 zeigen ein Leimwerk 1 eines zur Herstellung von aus Druckbogen gebildeten Buchblocks 2 vorgesehenen Klebebinders. Die in Einspannvorrichtungen einer Fördereinrichtung (nicht ersichtlich) in Förderrichtung F transportierten Buchblocks 2 werden beim Passieren des Leimwerks 1 an ihren aus der Einspannvorrichtung vorstehenden Rücken 3 beleimt. Hierzu ist eine um eine quer zur Förderrichtung F rotierende Auftragswalze 4 vorgesehen, die mit der in den in einer Wanne 6 vorkommenden Klebstoff 5 eintauchenden Mantelfläche Klebstoff 5 aufnimmt und oberschlächtig an den Rücken 3 des Buchblocks 2 überträgt. Der auf der Auftragswalze 4 aufgezogene Klebstofffilm 7 passiert dabei einen verstellbaren Rakel 8, welcher die Menge des auf den Rücken 3 zu übertragenden Klebstoffes 5 bestimmt. Der Abstand der Auftragswalze 4 zum Rücken 3 des Buchblocks 2 wie auch der Abstand des Rakels 8 von der Auftragswalze 4 sind einstellbar bzw. verstellbar. Der Rücken 3 des Buchblocks 2 und der Mantel der Auftragswalze 4 weisen im Bereich der Klebstoffübertragung eine gleichsinnige Bewegungsrichtung und Geschwindigkeit auf.
Der den überschüssigen Klebstoff 5 an der Auftragswalze 4 abstreifende bzw. eine glatte Filmoberfläche bildende Rakel 8 weist hierzu eine schneidenähnliche Endkante 9 auf. Der vom Rakel 8 an der Auftragswalze 4 abgestreifte Klebstoff 5 fliesst in die Wanne 6 zurück.
Bei dem in Fig. 1 veranschaulichten Leimwerk 1 ist zur Betätigung des um eine parallel zur Drehachse 10 der Auftragswalze 4 verlaufende Achse 11 schwenkbaren Rakels 8 eine Welle 12 vorgesehen, an der ein Abstreiforgan 13 befestigt ist. Die Welle 12 lagert an Schwenklagern 14, die an der Wanne 6 verankert sind. Das eine Ende der Welle 12 weist einen laschenartigen Hebel 15 auf, der mit einer Antriebsstange 16 eines an einem Maschinengestell oder der Wanne 6 angelenkten Linearmotors 17 verbunden ist. Die Antriebsstange 16 ist als Verlängerung des Ankers 18 (nicht sichtbar) des Linearmotors 17 ausgebildet.

Bei dem Leimwerk 1 in Fig. 2 besteht der Unterschied in der Ausbildung des Elektromotors 17, der einen nach einem Kreisbogenabschnitt ausgebildeten Anker 18 aufweist, dessen verlängerte Enden an radial von einer Welle 12 als Betätigungsorgan abstehenden, einen stumpfen Winkel bildenden Auslegern 19 befestigt sind.

## Patentansprüche

1. Leimwerk (1) zum Auftragen eines Klebstoffes (5) auf den Rücken oder angrenzende Bereiche eines in einer Fördereinrichtung vorbeigeführten Buchblocks (2) zusammengetragener Druckbogen, bestehend aus einer Klebstoff (5) enthaltenden Wanne (6), in die wenigstens eine den Klebstoff (5) aufnehmende und an den Rücken (3) des Buchblocks (2) übertragende, gleichsinnig mit dem Buchblock (2) angetriebene Auftragswalze (4) eintaucht, welcher über dem Leimniveau in der Wanne (6) ein durch einen veränderbaren Abstand von der Auftragswalze (4) die auf den Buchblockrücken (3) zu übertragende Klebstofffilmdicke bestimmender, zur Verstellung ein Betätigungsorgan aufweisender Rakel (8) zugeordnet ist, **dadurch gekennzeichnet, dass** das als schwenkbare Welle (12) ausgebildete Betätigungsorgan des Rakels (8) mit einem Antriebsorgan (18) eines steuerbaren Elektromotors (17) antriebsverbunden ist.

2. Leimwerk nach Anspruch 1, **dadurch gekennzeichnet, dass** der Elektromotor (17) als Linearmotor ausgebildet ist.

3. Leimwerk nach Anspruch 2, **dadurch gekennzeichnet, dass** ein Anker (18) des Linearmotors (17) mit dem Betätigungsorgan des Rakels (8) verbunden ist.

4. Leimwerk nach Anspruch 3, **dadurch gekennzeichnet, dass** der Anker (18) des Linearmotors (17) um die Achse der Welle (12) oszillierend antreibbar und mit von der Welle (12) abstehenden, einen Kreissektor bildenden Auslegern (19) verbunden ist.

5. Leimwerk nach Anspruch 1**, dadurch gekennzeichnet, dass** der Elektromotor (17) rotativ arbeitend ausgebildet ist.

6. Leimwerk nach einem der Ansprüche 1 bis 5, **dadurch gekennzeichnet, dass** der Elektromotor (17) mit einer programmierbaren Steuerung verbunden ist.

## Claims

1. Gluing unit (1) for applying an adhesive (5) to the back or adjoining regions of a book block (2) of gathered printed sheets fed past in a conveyor, consisting of a trough (6) containing adhesive (5) into which at least one applicator roller (4) driven in the same direction as the book block (2) taking up the adhesive (5) and transferring it to the back (3) of the book block (2) is submerged, a doctor blade (8) having an actuating element for adjustment and determining the thickness of the adhesive film to be transferred to the back (3) of the book block on the basis of a variable distance from the applicator roller (4) being associated with the applicator roller above the glue level in the trough (6), **characterised in that** the actuating element of the doctor blade (8) designed as a pivoting shaft (12) is operatively connected to a drive element (18) of a controllable electric motor (17).

2. Gluing unit according to claim 1, **characterised in that** the electric motor (17) is designed as a linear motor.

3. Gluing unit according to claim 2, **characterised in that** one armature (18) of the linear motor (17) is connected to the actuating element of the doctor blade (8).

4. Gluing unit according to claim 3, **characterised in that** the armature (18) of the linear motor (17) can be driven to oscillate about the axis of the shaft (12) and is connected to side arms (19) projecting from the shaft (12) and forming a circular sector.

5. Gluing unit according to claim 1, **characterised in that** the electric motor (17) is designed to rotate.

6. Gluing unit according to one of claims 1 to 5, **characterised in that** the electric motor (17) is connected to a programmable control unit.

## Revendications

1. Mécanisme d'encollage (1) pour déposer un adhésif (5) sur le dos ou sur des régions attenantes d'un corps d'ouvrage d'impression (2) constitué par des feuillets imprimés regroupés en défilement dans un dispositif de convoyage, comprenant une cuvette (6) renfermant un adhésif (5) et dans laquelle plonge au moins un cylindre applicateur (4) qui est entraîné dans le même sens que le corps d'ouvrage (2), prélève l'adhésif (5) et le transfère sur le dos (3) dudit corps d'ouvrage (2), et auquel est associé, au-dessus du niveau d'adhésif dans ladite cuvette (6), un racleur (8) muni d'un organe d'actionnement en vue du déplacement et déterminant, grâce à une distance variable vis-à-vis dudit cylindre applicateur (4), l'épaisseur du film d'adhésif devant être transféré sur le dos (3) du corps d'ouvrage, **caractérisé par le fait que** l'organe d'actionnement du racleur (8), réalisé sous la forme d'un arbre pivotant (12), est en liaison menante avec un organe d'entraînement (18) d'un moteur électrique commandable (17).

2. Mécanisme d'encollage selon la revendication 1, **caractérisé par le fait que** le moteur électrique (17) est réalisé sous la forme d'un moteur linéaire.

3. Mécanisme d'encollage selon la revendication 2, **caractérisé par le fait qu'**un induit (18) du moteur linéaire (17) est relié à l'organe d'actionnement du racleur (8).

4. Mécanisme d'encollage selon la revendication 3, **caractérisé par le fait que** l'induit (18) du moteur linéaire (17) peut être entraîné de manière oscillante autour de l'axe de l'arbre (12), et est relié à des bras (19) en porte-à-faux qui dépassent au-delà dudit arbre (12) et forment un secteur circulaire.

5. Mécanisme d'encollage selon la revendication 1, **caractérisé par le fait que** le moteur électrique (17) est conçu pour agir de manière rotative.

6. Mécanisme d'encollage selon l'une des revendications 1 à 5, **caractérisé par le fait que** le moteur électrique (17) est raccordé à une commande programmable.
